# EUROPÄISCHE PATENTSCHRIFT

(11) **EP 2 965 816 B1**
(45) Veröffentlichungstag und Bekanntmachung des Hinweises auf die Patenterteilung: **25.09.2019**
(21) Anmeldenummer: 14176282.3
(22) Anmeldetag: 09.07.2014
(51) Int. Cl.: B01L 3/00, B65D 43/16

(54) **REAKTIONSGEFÄSS MIT DECKEL**
REACTION VESSEL WITH LID
RÉCIPIENT RÉACTIONNEL DOTÉ D'UN COUVERCLE

(43) Veröffentlichungstag der Anmeldung: 13.01.2016
(73) Patentinhaber: EPPENDORF AG, 22339 Hamburg (DE)
(72) Erfinder: Schwarzwald, Detlef, 22417 Hamburg (DE)
(74) Vertreter: Hauck Patentanwaltspartnerschaft mbB

(56) Entgegenhaltungen:
- US-A- 4 713 219
- US-A- 5 354 539
- US-A- 5 674 456
- US-A1- 2011 186 572

## Beschreibung

Die Erfindung bezieht sich auf ein Reaktionsgefäß mit Deckel (nachfolgend auch "Deckelgefäß") aus Kunststoff für den Laboreinsatz.

Bekannte Deckelgefäße aus Kunststoff für den Laboreinsatz haben ein röhrenförmiges Gefäß, das unten einen Gefäßboden, oben eine Gefäßöffnung und unterhalb der Gefäßöffnung an der Innenwand einen Dichtbereich aufweist. Ein Deckel, der einen Deckelboden und einen von der Innenseite des Deckelbodens vorstehenden Stopfen aufweist, ist durch die Gefäßöffnung in eine abdichtende Position in den Dichtbereich einsetzbar. Der Deckel wird durch die Klemmkraft des Stopfens im Gefäß abgedichtet und gehalten. Es gibt Anwendungen, bei denen eine in das Gefäß eingefüllte Probenflüssigkeit erhitzt wird und einen erhöhten Dampfdruck aufweist. Beispielsweise bei der Polymerase Chain Reaction(PCR)-Technologie werden Proben in Deckelgefäßen wiederholt auf Temperaturen oberhalb von 90 °C erhitzt. Die Klemmkraft des Stopfens muss so bemessen sein, dass eine hinreichende Dampfdichtigkeit gewährleistet ist und sich der Deckel nicht aufgrund des erhöhten Dampfdruckes löst. Infolge dessen ist ein hoher Kraftaufwand erforderlich, um den Deckel mit dem Stopfen in das Gefäß einzupressen. Zum Öffnen des Deckels muss der Anwender fest gegen die Unterkante eines überstehenden Randes des Deckelbodens drücken.

Aus der DE 34 02 276, US 4,713,219, EP 0 841 093 A2, US 5,674,456 A und US 5,863,791 sind Deckelgefäße der vorbeschriebenen Art bekannt, bei denen Gefäß und Deckel über ein Bandscharnier integral schwenkbar miteinander verbunden sind. Der Deckel weist einen von einem seitlich vorstehenden Deckelflansch nach unten vorstehenden Verriegelungshaken und das Gefäß neben der Gefäßöffnung einen in Schließstellung vom Verriegelungshaken hintergriffenen Verriegelungsnocken auf. Beim Schließen des Deckels schnappt der starre Verriegelungshaken unter elastischer Verformung des Deckelflansches hinter den Verriegelungsnocken, wodurch der Deckel in Schließstellung gesichert ist. Zum Öffnen des Deckels muss der Anwender den Deckelflansch hochdrücken, sodass dieser hochgebogen wird und der Verriegelungshaken vom Verriegelungsnocken freikommt. Hierfür weisen Verriegelungshaken und Verriegelungsnocken nur eine geringe Überdeckung auf. Aufgrund der geringen Überdeckung kann sich der Verriegelungshaken ungewollt vom Verriegelungsnocken lösen, beispielsweise wenn der Innendruck im Gefäß ansteigt. Beim Öffnen des Deckels kann sich der Verriegelungshaken ruckartig vom Verriegelungsnocken lösen, wodurch flüssige Probe aus dem Gefäß verspritzt werden kann.

Die WO 2012/083995 A1 und US 2012/328490 A1 beschreiben ein Deckelgefäß aus Kunststoff für den Laboreinsatz mit einem röhrenförmigen Gefäß, das unten einen Gefäßboden, oben eine Gefäßöffnung und unterhalb der Gefäßöffnung an der Innenwand einen Dichtbereich aufweist. Das Deckelgefäß hat einen Deckel, der einen Deckelboden und einen von der Innenseite des Deckelbodens vorstehenden Stopfen aufweist, der durch die Gefäßöffnung in eine abdichtende Position in den Dichtbereich einsetzbar ist. Zudem weist das Deckelgefäß Verriegelungsmittel zum lösbaren Verriegeln des Deckels mit dem Gefäß auf. Die Verriegelungsmittel umfassen mindestens einen vom oberen Rand des Gefäßes radial nach außen vorstehenden Rastvorsprung und mindestens eine von der Unterseite des Deckelbodens vorstehende flexible und elastische Lasche, an der in einem Abstand von dem Deckelboden vertikal unter der Anbindung der Lasche an den Deckelboden eine Rastkante angeordnet ist, die beim Einführen des Stopfens in den Dichtbereich unter den Rastvorsprung schnappbar ist. Von der Lasche steht seitlich nach außen eine Taste vor, wobei die Verrastung der Rastkante mit dem Rastvorsprung durch Drücken von unten gegen die Taste aufhebbar ist.

Zum Schließen des Deckelgefäßes wird der Stopfen in die Gefäßöffnung eingeführt und in abdichtende Position im Dichtbereich gebracht. Hierbei gleitet die Rastkante über den Rastvorsprung, wodurch die flexible Lasche etwas seitlich nach außen ausgelenkt wird. Schließlich schwenkt die elastische Lasche die Rastkante unter den unteren Rand des Rastvorsprunges, wodurch der Deckel mit dem Gefäß verrastet. Zum Öffnen drückt der Anwender gegen die Unterseite der Taste, wodurch die flexible Lasche nach außen geschwenkt wird, die Rastkante vom Rastvorsprung freikommt und der entriegelte Deckel mit dem Stopfen aus dem Gefäß herausbewegt wird.

Das Deckelgefäß hält zwar sicher größeren Innendruckbelastungen stand, ohne dass zum Schließen und Öffnen größere Bedienkräfte aufgebracht werden müssen. Nachteilig ist jedoch, dass das Öffnen des Gefäßes für den Anwender ungewohnt ist, weil es eine ungewohnte Kraftausübung in vertikaler Richtung gegen die Taste unterhalb des Deckelbodens erfordert. Drückt der Anwender wie bei herkömmlichen Deckelgefäßen im Wesentlichen horizontal bzw. leicht schräg von unten gegen den Deckelrand, so besteht die Gefahr, dass die Rastelemente bei hohem Krafteinsatz abreißen. Zum korrekten Öffnen muss der Anwender das Funktionsprinzip des Deckelgefäßes verstehen bzw. die korrekte Bedienung der Taste erlernen. Die Umstellung von der lange praktizierten Handhabung ist schwierig. Zudem ist die Einhandbedienung weniger bedienungsfreundlich, da beim Halten des Deckelgefäßes mit den Fingern das Hochdrücken der Taste mit dem Daumen schwieriger ist und das Gefäß fester gehalten werden muss als beim Drücken des Daumens in annähernd horizontaler Richtung gegen den Deckelrand.

Davon ausgehend liegt der Erfindung die Aufgabe zugrunde, ein bedienungsfreundlicheres Deckelgefäß aus Kunststoff für den Laboreinsatz zu schaffen, das mit geringem Kraftaufwand schließbar und öffenbar ist und sicher schließt.

Die Aufgabe wird durch ein Deckelgefäß mit den Merkmalen von Anspruch 1 gelöst. Vorteilhafte Ausgestaltungen des Deckelgefäßes sind in Unteransprüchen angegeben. Das erfindungsgemäße Deckelgefäß kann geschlossen werden, indem der Deckel mit dem Stopfen in die Gefäßöffnung eingeführt und in abdichtende Position im Dichtbereich gebracht wird. Hierfür kann der Anwender in gewohnter Weise gegen den Deckelboden drücken. Beim Schließen des Deckels gleitet die Rastkante oder eine angrenzende Kontur der flexiblen und elastischen Lasche über den Rastvorsprung und hierdurch wird die Lasche etwas seitlich nach außen ausgelenkt. Wenn die Rastkante den unteren Rand des Rastvorsprungs erreicht, wird sie von der Lasche unter die Unterseite des Rastvorsprungs geschwenkt. Hierdurch wird der Deckel mit dem Gefäß verrastet, sodass er gegen ein unbeabsichtigtes Öffnen gesichert ist. Aufgrund der Flexibilität der Lasche ist für das Schließen des Deckelgefäßes keine merklich größere Kraft erforderlich, als für das Schließen herkömmlicher Deckelgefäße, die keine Verrastung aufweisen. Hohe Schließkräfte können vermieden werden, da der Stopfen nur mit einer Klemmkraft in der abdichtenden Position sitzen muss, die eine hinreichende Dampfdichtigkeit gewährleistet. Die Verrastung der Rastkante mit dem Rastvorsprung sichert den Deckel gegen unbeabsichtigtes Öffnen bei erhöhtem Innendruck.

Zum Öffnen des Deckelgefäßes drückt der Anwender von der Seite und von unten gegen die Außenseite des zweiten Hebels. Hierdurch wird der zweite Hebel mit dem oberen Ende näher zum Deckelboden hin geschwenkt. Zugleich wird der erste Hebel nach oben geschwenkt, da der zweite Hebel unten mit dem ersten Hebel verbunden ist. Dabei wird die Lasche vom Gefäß weg nach außen geschwenkt, sodass sich die Rastkante vom Rastvorsprung löst bzw. vom Rastvorsprung abhebt. Hierzu sind vorzugsweise der erste Hebel und der zweite Hebel starr ausgebildet und starr miteinander verbunden. Die Verriegelungseinrichtungen können so ausgebildet sein, dass die Rastkante beim Schwenken der Lasche nach außen sogleich vom Rastvorsprung so weit freikommt, dass der Deckel geöffnet werden kann. Für das direkte Freikommen der Rastkante vom Rastvorsprung kann der Rastvorsprung entsprechend kurz bemessen sein. Alternativ sind die Verriegelungseinrichtungen so ausgebildet, dass zunächst der nach unten geschwenkte erste Hebel mit der Oberseite unten am äußeren Rand des Rastvorsprungs anliegt und beim weiteren Drücken gegen den zweiten Hebel über den äußeren Rand nach außen gleitet, bis die Rastkante vollständig vom Rastvorsprung freikommt und der Deckel geöffnet werden kann. Wenn die Rastkante vom Rastvorsprung freigekommen ist, wird der Deckel mit dem Stopfen durch weiteres Drücken gegen den zweiten Hebel aus dem Gefäß herausbewegt. Aufgrund der geringen Klemmkraft des Stopfens lässt sich der Deckel nach dem Lösen der Verrastung leicht anheben, ohne dass er plötzlich hochschnellt und Flüssigkeit verschüttet wird bzw. Aerosole austreten.

Durch Drücken gegen den zweiten Hebel wird das Entrasten der Rasteinrichtungen gezielt gesteuert. Hierdurch kann ein unbeabsichtigtes ruckartiges Lösen der Rastkante vom Rastvorsprung und ein Verspritzen von flüssiger Probe aus dem Gefäß vermieden werden. Wie bei herkömmlichen Deckelgefäßen kann der Anwender zum Öffnen eine im Wesentlichen in horizontaler und geringfügig in vertikaler Richtung gerichtete Kraft auf den Deckel ausüben. Der zweite Hebel kann so gestaltet und angeordnet werden, dass er den Deckelrand eines herkömmlichen Deckelgefäßes ersetzt, gegen den der Anwender zum Öffnen drückt. Somit kann der Anwender das Deckelgefäß im Wesentlichen in gewohnter Weise und intuitiv bedienen, ohne dass er sich umstellen muss. Insbesondere kann er das Deckelgefäß leicht mit nur einer Hand schließen und öffnen. Eine Zerstörung der Rastelemente durch falsche Bedienung wird vermieden. Ferner ist es möglich, den Deckel durch Drücken von unten gegen den ersten Hebel zu öffnen.

Erfindungsgemäße Deckelgefäße haben vorzugsweise ein Fassungsvermögen im Bereich von 1/10 ml bis 100 ml. Beispielsweise haben sie ein Fassungsvermögen von 0,1, 0,5, 1, 1,5, 2, 5, 15 oder 50 ml. Die Erfindung ist besonders für Gefäße mit großem Fassungsvermögen (z. B. 5, 15 oder 50 ml) geeignet.

Gemäß einer Ausgestaltung ist der zweite Hebel zumindest an der Außenseite ausgehend von seiner Verbindung mit dem ersten Hebel nach außen geneigt. Hierdurch wird das Ausüben einer im Wesentlichen horizontal und geringfügig nach oben gerichteten Kraft auf die Außenseite des zweiten Hebels erleichtert. Zudem begünstigt dies die Herstellung des Deckelgefäßes in einem Spritzgießwerkzeug mit nur zwei Formhälften. Vorzugsweise ist der zweite Hebel mit der Außenseite und der Innenseite ausgehend von seiner Verbindung mit dem ersten Hebel nach außen geneigt.

Gemäß einer weiteren Ausgestaltung liegt der erste Hebel in geschwenktem Zustand, wenn die Rastkante vom Rastvorsprung gelöst ist, mit der Oberseite am unteren äußeren Rand der Unterseite des Rastvorsprunges an, sodass der erste Hebel beim weiteren Drücken gegen den zweiten Hebel mit der Oberseite über den unteren äußeren Rand des Rastvorsprungs gleitet, bis die Rastkante vom Rastvorsprung freikommt. Dies begünstigt eine sichere Verrastung, die gezielt gelöst werden kann. Hierfür kann der Rastvorsprung entsprechend dimensioniert werden.

Gemäß einer weiteren Ausgestaltung liegt der zweite Hebel mit seiner Innenseite in einem Abstand vom ersten Hebel seitlich am Rastvorsprung an, wenn die Rastkante mit dem Rastvorsprung verrastet ist, und ist der zweite Hebel durch Drücken von der Seite gegen die Außenseite des zweiten Hebels um den Rastvorsprung schwenkbar. Durch die Abstützung des zweiten Hebels am Rastvorsprung ist der Kraftaufwand für das Öffnen des Deckels verringert und ist das Deckelgefäß noch bedienungsfreundlicher.

Gemäß einer weiteren Ausgestaltung ist der Rastvorsprung an einem Flansch ausgebildet, der zumindest teilweise um den Umfang des oberen äußeren Randes des Gefäßes umläuft. Durch den Flansch wird der obere Rand des Gefäßes stabilisiert. Vorzugsweise läuft der Flansch komplett um den oberen Rand des Gefäßes herum.

Gemäß einer Ausgestaltung ist die Rastkante vertikal unter der Anbindung der Lasche an den Deckelboden angeordnet. Hierdurch wird erreicht, dass die Lasche zum Halten des Deckels am Gefäß nur Zugkräfte übertragen muss. Dies begünstigt eine besonders flexible Ausbildung der Lasche, wodurch die zum Schließen und Öffnen des Deckelgefäßes erforderlichen Kräfte weiter verringert werden können.

Gemäß einer weiteren Ausgestaltung stützt sich die Rastkante in Rastposition an einer Fläche des Rastvorsprunges ab, die tangential zu einem Radius um die Anbindung der Lasche an den Deckelboden gerichtet ist oder in Richtung nach außen von einer Tangente an dem Radius weg nach unten geschwenkt ist. Hierdurch wird erreicht, dass der geschlossene Deckel nur Zugkräfte auf die Lasche ausübt. Dies begünstigt eine besonders flexible Ausbildung der Lasche und geringe Schließ- und Öffnungskräfte.

Gemäß einer Ausgestaltung weist der Rastvorsprung am äußeren Rand oben einen Radius und/oder die Lasche oder der erste Hebel am inneren Rand unten einen Radius auf. Hierdurch wird die anfängliche Auslenkung der Lasche beim Aufsetzen auf den Rastvorsprung erleichtert.

Gemäß einer weiteren Ausgestaltung weist der Rastvorsprung und/oder die Lasche innen angrenzend an die Rastkante eine äußere und/oder innere Anschrägung auf, sodass die Lasche beim Einführen des Stopfens in das Gefäß zunehmend seitlich ausgelenkt wird. Hierdurch wird das Schließen des Gefäßes weiter erleichtert.

Gemäß einer weiteren Ausgestaltung ist der zweite Hebel mit dem äußeren Ende des ersten Hebels verbunden. Diese Ausgestaltung ist platz-und materialsparend.

Gemäß einer weiteren Ausgestaltung ist der zweite Hebel nach oben bis zum Niveau der Anbindung der Lasche an den Deckelboden erstreckt. Dies begünstigt einen geringen Kraftaufwand für das Öffnen des Deckelgefäßes.

Gemäß einer Ausgestaltung ist die Lasche mit einem äußeren Deckelrand verbunden und ist die Lasche vertikal ausgerichtet oder ausgehend von ihrer Verbindung mit dem Deckelrand nach außen geneigt. Infolgedessen sind der erste und der zweite Hebel seitlich bezüglich des Deckelbodens versetzt. Dies ist vorteilhaft für das Herstellen des Deckelgefäßes mit einem Spritzgießwerkzeug mit zwei Formhälften. Ferner begünstigt dies einen großen Bewegungsspielraum des zweiten Hebels, der das Lösen der Verrastung erleichtern kann.

Gemäß einer weiteren Ausgestaltung weist das Gefäß am Umfang mindestens einen Nocken auf, an dem die Lasche oder der erste Hebel anliegt, wenn die Rastkante mit dem Rastvorsprung verrastet ist und/oder weist die Lasche oder der erste Hebel mindestens einen Nocken auf, der an dem Gefäß anliegt, wenn der Rastvorsprung mit der Rastkante verrastet ist. Der Nocken verhindert, dass die Rasteinrichtungen bei einem falschen Drücken gegen den zweiten Hebel noch stärker verriegelt. Vorzugsweise sind für eine gleichmäßige Abstützung zwei Nocken beidseits einer Vertikalebene durch den zweiten Hebel angeordnet.

Gemäß einer weiteren Ausgestaltung ist die Rastkante der untere Rand einer Aussparung der Lasche. Alternativ ist die Rastkante an einem Rastvorsprung der Lasche ausgebildet, die von der Innenseite der Lasche zum Gefäß hinvorsteht.

Gemäß einer weiteren Ausgestaltung weist die Lasche zwei seitliche Laschenstreifen auf, die oben mit dem Deckelboden verbunden und unten mit dem ersten Hebel verbunden sind und zwischen denen die Aussparung vorhanden ist. Die beiden Laschenstreifen gewährleisten eine hohe Flexibilität der Lasche. Der erste Hebel begrenzt die Aussparung von unten, sodass der innere obere Rand des ersten Hebels zugleich die Rastkante ist.

Gemäß einer anderen Ausgestaltung weist die Lasche einen einzelnen Laschenstreifen auf, der oben mit dem Deckelboden verbunden ist und unten mit dem ersten Hebel verbunden ist, der breiter als der Laschenstreifen ist, wobei mindestens ein seitlich vom Laschenstreifen vorstehender, innerer oberer Rand des ersten Hebels die Rastkante bildet. Bei dieser Ausgestaltung wird der erste Hebel mit mindestens einem seitlich von dem Laschenstreifen abstehenden inneren oberen Rand unter dem Rastvorsprung des Gefäßes verriegelt.

Gemäß einer weiteren Ausgestaltung sind Deckel und Gefäß über ein Scharnier miteinander verbunden. Bei dieser Ausgestaltung ist der Deckel unverlierbar mit dem Gefäß verbunden. Das Deckelgefäß ist unter Schwenken des Deckels bezüglich des Gefäßes öffenbar und schließbar. Ein Ausrichten des Stopfens auf die Gefäßöffnung entfällt.

Gemäß einer weiteren Ausgestaltung ist das Scharnier ein Bandscharnier, über das das Gefäß einteilig mit dem Deckel verbunden ist. Das Bandscharnier kann ein oder mehrere Scharnierbänder umfassen, die zumindest teilweise flexibel sind. Das Bandscharnier ist einem Filmscharnier ähnlich, kann jedoch über einen längeren Bereich senkrecht zur Schwenkrichtung flexibel sein. Ein Bandscharnier mit mindestens einem Scharnierband, das in Längsrichtung mindestens in einem Bereich flexibel ist, erleichtert das Einführen des Stopfens in die Gefäßöffnung eines zylindrischen Gefäßes, da es eine Ausgleichsbewegung ermöglicht. Durch die einteilige Verbindung von Gefäß und Deckel über das Bandscharnier wird das Spritzgießen des Deckelgefäßes in einem einzigen Spritzgießschritt ermöglicht. Das Deckelgefäß kann auch einteilig in mehreren Spritzgießschritten aus einem einzigen oder mehreren Kunststoffen gespritzt werden. Bevorzugt ist der Deckelboden über das Bandscharnier mit dem oberen Rand des Gefäßes verbunden.

Gemäß einer weiteren Ausgestaltung ist neben dem Scharnier eine Einrichtung zum Arretieren des Deckels in einer geöffneten Stellung vorhanden. Die Einrichtung zum Arretieren kann so ausgestaltet sein, wie in der EP 0 841 093 A2 und US 5,863,791 oder in der WO 2012/083995 A1 und US 2012/328490 A1 beschrieben.

Gemäß einer weiteren Ausgestaltung hat das Gefäß angrenzend an die Gefäßöffnung einen zum oberen Rand des Gefäßes hin sich erweiternden Einführbereich für den Stopfen und darunter den Dichtbereich. Hierdurch wird das Schließen des Deckelgefäßes weiter erleichtert.

Gemäß einer weiteren Ausgestaltung ist der Stopfen hohlzylindrisch. Hierdurch ist der Stopfen besonders flexibel, wodurch das Schließen und Öffnen des Deckelgefäßes weiter erleichtert wird.

Gemäß einer weiteren Ausgestaltung hat der Stopfen am Außenumfang einen umlaufenden Dichtwulst. Hierdurch ist die Dampfdichtigkeit des Deckelgefäßes weiter verbessert.

Das erfindungsgemäße Deckelgefäß wird aus einem oder aus mehreren Kunststoffen hergestellt. Gemäß einer weiteren Ausgestaltung wird das Deckelgefäß insgesamt aus einem oder mehreren elastischen Kunststoffen hergestellt. Bei der Herstellung des Deckelgefäßes aus einem oder mehreren elastischen Kunststoffen ist bevorzugt die mindestens eine Lasche elastischer als der Deckel und/oder das Gefäß. Dies kann durch geeignete Formgebung der Lasche erzielt werden, insbesondere dadurch, dass die Lasche dünnwandiger ist als der Deckel und/oder das Gefäß. Ferner kann dies durch Verwendung eines besonders elastischen Kunststoffs für die Lasche erreicht werden. Bevorzugt ist die Lasche so elastisch, dass zum Schließen und Öffnen des Deckels überwiegend oder ausschließlich die Lasche elastisch verformt wird. Der erste und der zweite Hebel sind vorzugsweise so geformt und/oder aus einem solchen Kunststoff hergestellt, dass sie starr sind, wenn Kräfte auf sie einwirken, die zum Öffnen des Deckelgefäßes auf den zweiten Hebel anzuwenden sind.

Gemäß einer weiteren Ausgestaltung ist das Deckelgefäß aus einem oder mehreren Polyolefinen hergestellt. Bevorzugt besteht das Deckelgefäß aus einem Polypropylen oder aus einem Polyethylen. Auch ist es möglich, das Deckelgefäß mit einem Stopfen aus verschiedenen Kunststoffen herzustellen, der härtere und weichere Segmente aufweist, wie in der US 2003/0102323 A1 beschrieben. Das Deckelgefäß kann insbesondere im Mehrkomponenten-Spritzgießverfahren hergestellt werden.

Die Erfindung wird nachfolgend anhand der anliegenden Zeichnungen anhand von Ausführungsbeispielen näher erläutert. In den Zeichnungen zeigen:
- Fig. 1: ein Deckelgefäß im geöffneten Zustand in Seitenansicht;
- Fig.2: dasselbe Deckelgefäß geöffnet in der Draufsicht;
- Fig. 3: dasselbe Deckelgefäß in geschlossenem Zustand in Seitenansicht;
- Fig. 4: dasselbe Deckelgefäß geschlossen in der Draufsicht;
- Fig. 5: vergrößertes Detail V von Fig. 4;
- Fig. 6: dasselbe geschlossene Deckelgefäß in einer vergrößerten Detailansicht von der Seite;
- Fig. 7: dasselbe Deckelgefäß geschlossen in einem Vertikalschnitt;
- Fig. 8: vergrößertes Detail VIII von Fig. 7;
- Fig. 9: dasselbe Deckelgefäß beim Öffnen des Deckels in einem Vertikalschnitt;
- Fig. 10: vergrößertes Detail X von Fig. 9;
- Fig. 11: Verriegelungseinrichtungen desselben Deckelgefäßes beim Öffnen in einer vergrößerten Seitenansicht;
- Fig. 12: ein weiteres Deckelgefäß mit Abstützung des zweiten Hebels am Rastvorsprung beim Öffnen des Deckels in einem Vertikalschnitt;
- Fig. 13: vergrößertes Detail XIII von Fig. 12;
- Fig. 14: dasselbe Deckelgefäß beim Öffnen des Deckels in einer vergrößerten Detailansicht von der Seite;
- Fig. 15: ein weiteres Deckelgefäß mit Nocken außen am Gefäß im geöffneten Zustand in Seitenansicht;
- Fig. 16: vergrößertes Detail XVI von Fig. 15;
- Fig. 17: dasselbe Deckelgefäß geöffnet in der Draufsicht;
- Fig. 18: vergrößertes Detail XVIII von Fig. 17;
- Fig. 19: dasselbe Deckelgefäß geschlossen in einer vergrößerten Detailansicht von der Seite.

In dieser Anmeldung beziehen sich die Angaben "oben" und "unten" sowie "Oberseite" und "Unterseite" sowie "vertikal" und "horizontal" und davon abgeleitete Begriffe auf das Deckelgefäß, bei dem das Gefäß durch den Deckel geschlossen ist und die Verriegelungseinrichtungen den Deckel mit dem Gefäß verriegeln, wobei das röhrenförmige Gefäß senkrecht ausgerichtet ist, der Gefäßboden unten und der Deckel oben angeordnet ist.

Das Deckelgefäß 1.1 der Figuren 1 bis 11 weist ein röhrenförmiges Gefäß 2 mit kreisrundem Querschnitt auf, das oben einen hohlzylindrischen Abschnitt 3 und unten einen konischen Abschnitt 4 hat. Ganz unten hat das Gefäß 2 einen napfförmigen Boden 5 und ganz oben eine Gefäßöffnung 6. Unter der Gefäßöffnung 6 ist im hohlzylindrischen Abschnitt 3 ein sich konisch nach unten verjüngender Einführbereich 7 und darunter ein kreiszylindrischer Dichtbereich 8 (vgl. Fig. 7) vorhanden.

Am oberen Rand hat das Gefäß 2 einen umlaufenden, radial nach außen vorstehenden Flansch 9.1 in Form einer Kreisringscheibe. Ein Umfangsbereich des Flansches 9.1 dient als Rastvorsprung 9.2. Der Flansch 9.1 weist am oberen äußeren Rand einen Radius 9.3 auf. Der untere Rand 9.4 ist nicht mit einem Radius versehen, sondern weist eine scharfe Kante auf (vgl. Fig. 8).

Unterhalb des Flansches 9.1 ist auf dem Außenumfang des Gefäßes 2 optional eine Serie zinnenartiger Vorsprünge 10 angeordnet, die der Abstützung auf dem Rand eines Gefäßhalters dienen.

Das Deckelgefäß 1.1 hat einen Deckel 11, der einen Deckelboden 12 und einen unten vom Deckelboden 12 vorstehenden Stopfen 13 aufweist. Der Stopfen 13 hat einen hohlzylindrischen Stopfenabschnitt 13.1. Am unteren Ende des Stopfenabschnitts 13.1 hat er einen umlaufenden, nach außen vorstehenden Dichtwulst 13.2 (vgl. Fig. 7).

Der Deckelboden 12 ragt überall seitlich über den Stopfen 13 hinaus. Der Deckelboden 12 hat zwei einander gegenüberliegende Deckelränder 12.1 und 12.2, die bogenförmig nach außen gekrümmt sind und zwei parallele, geradlinige Deckelränder 12.3, 12.4 (vgl. Fig. 2).

Der Deckel 11 ist über ein Bandscharnier 14 mit dem Gefäß 2 verbunden. Das eine Ende des Bandscharniers 14 ist mit dem Flansch 9.1 verbunden und das andere Ende mit dem Deckelrand 12.4. Der Rastvorsprung 9.2 ist diametral gegenüber der Anbindung des Bandscharniers 14 an den Flansch 9.1 angeordnet.

Von der Unterseite des Deckelbodens stehen Deckelvorsprünge 15 vor. Zwei bogenförmige Deckelvorsprünge 15.1, 15.2 erstrecken sich entlang der bogenförmigen Deckelränder. Zwei parallele, nockenartige Deckelvorsprünge 15.3, 15.4 sind neben dem Bandscharnier 14 am geradlinigen Deckelrand 12.4 angeordnet.

Die Deckelvorsprünge 15 dienen der Abstützung des Deckels 11 auf dem Flansch 9.1.

Das Deckelgefäß 1.1 weist Verriegelungseinrichtungen 16 zum lösbaren Verriegeln des Deckels 11 mit dem Gefäß 2 auf.

Der Rastvorsprung 9.2 ist Teil der Verriegelungseinrichtungen 16.

Zudem weisen die Verriegelungseinrichtungen 16 eine flexible und elastische Lasche 17 auf, die mit dem geradlinigen Deckelrand 12.3 gegenüber dem Bandscharnier 14 verbunden ist (vgl. Fig. 5 und 8). Die Lasche 17 ist unten mit einem ersten Hebel 18 verbunden, der sich parallel zum Deckelboden 12 nach außen erstreckt. Das äußere Ende des ersten Hebels 18 ist mit einem nach oben gerichteten, äußeren Hebel 19 verbunden. Der zweite Hebel 19 ist ausgehend von seiner Verbindung mit dem ersten Hebel 18 etwas nach außen geneigt, sodass eine Außenseite 19.1 bei geschlossenem Deckelgefäß 1.1 etwas nach unten geneigt ist. Der zweite Hebel 19 erstreckt sich etwa bis zur Unterkante des Deckelbodens 12.

Die Lasche 17 weist zwei seitliche Laschenstreifen 17.1, 17.2 auf, zwischen denen eine Aussparung 20 vorhanden ist. Die Laschenstreifen 17.1, 17.2 sind nahe der Enden des Deckelrandes 12.3 angeordnet. Der erste Hebel 18 ist streifenförmig und erstreckt sich vom Laschenstreifen 17.1 zum Laschenstreifen 17.2. Der erste Hebel 18 begrenzt die Aussparung 20 unten. Der innere, obere Rand des ersten Hebels 18 ist eine Rastkante 21.

Entsprechend dem ersten Hebel 18 ist auch der zweite Hebel 19 streifenförmig.

Der erste Hebel 18 weist am unteren Rand einen Radius 18.1 auf.

Der zweite Hebel 19 hat oben am inneren Rand einen Radius 19.2.

Das Bandscharnier 14 ist flexibel. Die Lasche 17 ist ebenfalls flexibel. Die Hebel 18, 19 sind hingegen starr. Der Stopfen 13 und/oder der Dichtbereich 8 sind flexibel und/oder starr. Das übrige Deckelgefäß 2 ist vorzugsweise starr. Die starren und flexiblen Eigenschaften werden durch die Formgestaltung und/oder Wandstärken und/oder Materialien der jeweiligen Teile erzielt.

Das Deckelgefäß 1.1 wird in den in Fig. 1 und 2 gezeigten, geöffneten Anordnungen durch Spritzgießen hergestellt. Aufgrund der von Hinterschnitten freien Form ist das Deckelgefäß 1.1 mittels eines einfachen Spritzgießwerkzeuges herstellbar, das nur zwei Formhälften aufweist, die zum Entformen entlang einer Achse auseinanderbewegt werden können.

Zum Schließen des Deckels 11 drückt der Anwender gegen die Außenseite des Deckelbodens 12, sodass der Deckel 11 um das Bandscharnier 14 schwenkt. Der Deckel 11 tritt mit dem Stopfen 13 in die Gefäßöffnung 6 ein, was durch den erweiterten Einführbereich 7 erleichtert wird. Danach gelangt der Dichtwulst 13.2 in den Dichtbereich 8. Hierbei trifft der erste Hebel 18 mit dem Radius 18.1 auf den Radius 9.3 des Rastvorsprungs 9.2. Bei weiterem Zudrücken des Deckels 11 wird die Lasche 17 seitlich nach außen ausgelenkt. Aufgrund der Radien 9.3, 18.1 und der Flexibilität der Lasche 17 erfordert dies nur einen geringfügig erhöhten Kraftaufwand.

Wenn die Rastkante 21 den unteren äußeren Rand 9.4 des Rastvorsprunges 9.2 erreicht hat, federt die elastische Lasche 17 zum Gefäß 2 hin und die Rastkante 21 am ersten Hebel 18 untergreift den Rastvorsprung 9.2 (vgl. Fig. 3 bis 8). Hierdurch ist die Verrastung erfolgt und der Deckel 11 am Gefäß 2 gesichert.

Zum Öffnen des Deckels 11 drückt der Anwender gegen die Außenseite 19.1 des zweiten Hebels 19 (vgl. Fig. 9 bis 11). Die Krafteinwirkung erfolgt im Wesentlichen horizontal, mit einer kleinen Kraftkomponente nach oben. Hierdurch wird der zweite Hebel 19 zum Deckelboden 12 hin verschwenkt und der erste Hebel 18 löst sich mit der Rastkante 21 vom Rastvorsprung 9.2. Weiteres Drücken gegen den zweiten Hebel 19 bewirkt, dass der erste Hebel 18 mit der Oberseite auf dem unteren äußeren Rand 9.4 des Rastvorsprungs 9.2 hochgleitet, bis die Rastkante 21 über den unteren äußeren Rand 9.4 des Rastvorsprungs 9.2 gleitet und damit vom Rastvorsprung 9.2 freikommt. Weiteres Drücken gegen den zweiten Hebel 19 bewirkt das Aufschwenken des Deckels 11 in die Öffnungsstellung (vgl. Fig. 1 und 2).

Der Anwender kann somit das Deckelgefäß 1.1 im Wesentlichen wie ein herkömmliches Deckelgefäß bedienen.

Das Deckelgefäß 1.2 von Fig. 12 bis 14 unterscheidet sich von dem Deckelgefäß 1.1 dadurch, dass der Rastvorsprung 9.2 am oberen äußeren Rand 9.5 keinen Radius, sondern eine scharfe Kante aufweist. Wenn der Anwender gegen den zweiten Hebel 19 drückt, stützt sich dieser mit der Innenseite am oberen äußeren Rand 9.5 des Rastvorsprunges 9.2 ab (vgl. Fig. 13). Hierdurch wird unterstützt, dass sich die Rastkante 21 vom Rastvorsprung 9.2 löst und die Oberseite des ersten Hebels 18 am unteren äußeren Rand 9.4 des Rastvorsprunges 9.2 hochgleitet.

Das Deckelgefäß 1.3 von Fig. 15 bis 19 unterscheidet sich von dem Deckelgefäß 1.1 dadurch, dass das Gefäß 2 an der Außenseite des Flansches 9.1 zwei Nocken 22.1, 22.2 aufweist, die beidseitig des Rastvorsprunges 9.2 angeordnet sind. Die Nocken 22.1, 22.2 sind so positioniert, dass die Laschenstreifen 17.1, 17.2 bei geschlossenem Deckelgefäß 1.2 an den Nocken 22.1, 22.2 anliegen. Dies verhindert ein Festklemmen oder eine Verformung der Lasche 17, wenn der Anwender von oben oder außermittig gegen den zweiten Hebel 19 drückt.

### Bezugszeichenliste:

- 1.1, 1.2, 1.3: Deckelgefäß
- 2: Gefäß
- 3: hohlzylindrischer Abschnitt
- 4: konischer Abschnitt
- 5: Boden
- 6: Gefäßöffnung
- 7: Einführbereich
- 8: Dichtbereich
- 9.1: Flansch
- 9.2: Rastvorsprung
- 9.3: Radius
- 9.4: unterer äußerer Rand
- 9.5: oberer äußerer Rand
- 10: Vorsprung
- 11: Deckel
- 12: Deckelboden
- 12.1, 12.2: bogenförmige Deckelränder
- 12.3, 12.4: geradlinige Deckelränder
- 13: Stopfen
- 13.1: hohlzylindrischer Stopfenabschnitt
- 13.2: Dichtwulst
- 14: Bandscharnier
- 15: Deckelvorsprung
- 15.1, 15.2: bogenförmiger Deckelvorsprung
- 15.3, 15.4: nockenartiger Deckelvorsprung
- 16: Verriegelungseinrichtungen
- 17: Lasche
- 17.1, 17.2: Laschenstreifen
- 18: erster Hebel
- 18.1: Radius
- 19: zweiter Hebel
- 19.1: Außenseite
- 19.2: Radius
- 20: Aussparung
- 21: Rastkante
- 22.1, 22.2: Nocken

## Patentansprüche

1. Deckelgefäß aus Kunststoff für den Laboreinsatz mit
- einem röhrenförmigen Gefäß (2), das unten einen Gefäßboden (5), oben eine Gefäßöffnung (6) und unterhalb der Gefäßöffnung an der Innenwand einen Dichtbereich (7) aufweist,
- einem Deckel (11), der einen Deckelboden (12) und einen von der Innenseite des Deckelbodens vorstehenden Stopfen (13) aufweist, der durch die Gefäßöffnung (6) in eine abdichtende Position in den Dichtbereich (8) einsetzbar ist, und
- Verriegelungseinrichtungen (16) zum lösbaren Verrasten des Deckels (11) mit dem Gefäß (2), umfassend
- mindestens einen am oberen Rand des Gefäßes (2) radial nach außen vorstehenden Rastvorsprung (9.2),
- mindestens eine von der Unterseite des Deckelbodens (12) vorstehende flexible und elastische Lasche (17),
- einen von der Lasche (17) in einem Abstand vom Deckelboden (12) seitlich nach außen vorstehenden ersten Hebel, an dem in einem Abstand von dem Deckelboden (12) eine Rastkante (21) angeordnet ist, die beim Einführen des Stopfens (13) in den Dichtbereich (8) unter den Rastvorsprung (9.2) schnappbar ist, **dadurch gekennzeichnet dass** ein zweiter Hebel (19) vom ersten Hebel (18) in einem Abstand von der Lasche (17) bei geschlossenem Deckel nach oben vorsteht, wobei die Rastkante (21) durch Drücken von der Seite gegen die Außenseite des zweiten Hebels (19) vom Rastvorsprung (9.2) lösbar ist.

2. Deckelgefäß nach Anspruch 1, bei dem der zweite Hebel (19) zumindest an der Außenseite (19.1) ausgehend von seiner Verbindung mit dem ersten Hebel (18) nach außen geneigt ist.

3. Deckelgefäß nach Anspruch 1 oder 2, bei dem der erste Hebel (18) beim Lösen der Rastkante (21) vom Rastvorsprung (9.2) die Rastkante mit der Oberseite am unteren äußeren Rand (9.4) der Unterseite des Rastvorsprungs (9.2) anliegt, sodass der erste Hebel (18) mit seiner Rastkante beim weiteren Drücken gegen den zweiten Hebel (19) über den unteren äußeren Rand (9.4) des Rastvorsprungs (9.2) gleitet, bis die Rastkante (21) vom Rastvorsprung (9.2) freikommt.

4. Deckelgefäß nach einem der Ansprüche 1 bis 3, bei dem der zweite Hebel (19) mit seiner Innenseite in einem Abstand vom ersten Hebel (18) seitlich am Rastvorsprung (9.2) anliegt, wenn die Rastkante (21) mit dem Rastvorsprung (9.2) verrastet ist, und der zweite Hebel (19) durch Drücken von der Seite gegen die Außenseite (19.1) des zweiten Hebels (19) um den Rastvorsprung (9.2) schwenkbar ist.

5. Deckelgefäß nach einem der Ansprüche 1 bis 4, bei dem der Rastvorsprung (9.2) an einem Flansch (9.1) ausgebildet ist, der zumindest teilweise um den Umfang des oberen äußeren Randes des Gefäßes umläuft.

6. Deckelgefäß nach einem der Ansprüche 1 bis 5, bei dem die Rastkante (21) vertikal unter der Anbindung der Lasche (17) an den Deckelboden (12) angeordnet ist und/oder sich die verrastete Rastkante (21) an einer Fläche des Rastvorsprunges (9.2) abstützt, die tangential zu einem Radius um die Anbindung der Lasche (17) an den Deckelboden (12) gerichtet ist oder in
Richtung nach außen von der Tangenten an den Radius weg nach unten geschwenkt ist.

7. Deckelgefäß nach einem der Ansprüche 1 bis 6, bei dem der Rastvorsprung (9.2) am oberen äußeren Rand einen Radius (9.3) und/oder die Lasche (17) oder der erste Hebel (18) am inneren Rand unten einen Radius (18.1) aufweist.

8. Deckelgefäß nach einem der Ansprüche 1 bis 7, bei dem der zweite Hebel (19) nach oben bis zum Niveau der Anbindung der Lasche (17) an den Deckelboden (12) erstreckt ist.

9. Deckelgefäß nach einem der Ansprüche 1 bis 8, bei dem die Lasche (17) mit einem Deckelrand (12.3) des Deckelbodens (12) verbunden ist und vertikal ausgerichtet ist oder ausgehend von ihrer Verbindung mit dem Deckelrand (12.3) nach außen geneigt ist.

10. Deckelgefäß nach einem der Ansprüche 1 bis 9, bei dem die Rastkante (21) der untere Rand eine Aussparung (20) der Lasche (17) ist.

11. Deckelgefäß nach Anspruch 10, bei dem die Lasche (17) zwei seitliche Laschenstreifen (17.1, 17.2) aufweist, die oben mit dem Deckelboden (12) verbunden sind und unten mit dem ersten Hebel (18) verbunden sind und zwischen denen die Aussparung (20) vorhanden ist, wobei der innere, obere Rand des ersten Hebels (18) die Rastkante (21) ist.

12. Deckelgefäß nach einem der Ansprüche 1 bis 11, bei dem Deckel (11) und Gefäß (2) über ein Scharnier (14) miteinander verbunden sind.

13. Deckelgefäß nach Anspruch 12, bei dem das Scharnier ein Bandscharnier (14) ist, über das das Gefäß (2) einteilig mit dem Deckel (11) verbunden ist.

14. Deckelgefäß nach einem der Ansprüche 12 oder 13, das neben dem Scharnier (14) eine Einrichtung zur Arretierung des Deckels (11) in seiner geöffneten Stellung aufweist.

15. Deckelgefäß nach einem der Ansprüche 1 bis 14, bei dem der Stopfen (13) hohlzylindrisch ist und/oder bei dem der Stopfen (13) am Außenumfang einen umlaufenden Dichtwulst (13.2) aufweist.

16. Deckelgefäß nach einem der Ansprüche 1 bis 15, das aus einem Polyolefin hergestellt ist.

17. Deckelgefäß nach einem der Ansprüche 1 bis 16, das aus Kunststoff spritzgegossen ist.

## Claims

1. Lidded vessel made of plastic for laboratory use comprising
- a tubular vessel (2) which has a vessel base (5) at the bottom, a vessel opening (6) at the top and a sealing region (7) on the inner wall below the vessel opening,
- a lid (11) which has a lid base (12) and a plug (13) which projects from the inside of the lid base and can be inserted through the vessel opening (6) into a sealing position in the sealing region (8), and
- a locking devices (16) for releasably latching the lid (11) to the vessel (2), comprising
- at least one locking projection (9.2) projecting radially outwards at the upper edge of the vessel (2),
- at least one flexible and elastic tab (17) projecting from the underside of the lid base (12),
- a first lever which projects laterally outwards from the tab (17) at a distance from the lid base (12) and on which a latching edge (21) is arranged at a distance from the lid base (12) and which can be snapped under the latching projection (9.2) when the plug (13) is inserted into the sealing region (8), **characterized in that** a second lever (19) projects upwardly from the first lever (18) at a distance from the tab (17) when the lid is closed, the latching edge (21) being releasable from the latching projection (9.2) by pressing from the side against the outside of the second lever (19).

2. Lidded vessel according to claim 1, in which the second lever (19) is inclined outwards at least on the outside (19.1) starting from its connection to the first lever (18).

3. Lidded vessel according to claim 1 or 2, in which the first lever (18), when the latching edge (21) is released from the latching projection (9.2), bears with its upper side against the lower outer edge (9.4) of the underside of the latching projection (9.2), so that the first lever (18) slides with its latching edge over the lower outer edge (9.4) of the latching projection (9.2) when it is pressed further against the second lever (19) until the latching edge (21) is released from the latching projection (9.2).

4. Lidded vessel according to one of claims 1 to 3, in which the second lever (19) rests with its inside at a distance from the first lever (18) laterally against the latching projection (9.2) when the latching edge (21) is latched with the latching projection (9.2), and the second lever (19) is pivotable about the latching projection (9.2) by pressing from the side against the outside (19.1) of the second lever (19).

5. Lidded vessel according to one of claims 1 to 4, in which the latching projection (9.2) is formed on a flange (9.1) which revolves at least partially around the circumference of the upper outer edge of the vessel.

6. Lidded vessel according to one of claims 1 to 5, in which the latching edge (21) is arranged vertically under the connection of the tab (17) to the lid base (12) and/or the latched latching edge (21) is supported on a surface of the latching projection (9.2) which is directed tangentially to a radius around the connection of the tab (17) to the lid base (12) or is pivoted downwards in the outward direction away from the tangents to the radius.

7. Lidded vessel according to one of claims 1 to 6, in which the latching projection (9.2) has a radius (9.3) at the upper outer edge and/or the tab (17) or the first lever (18) has a radius (18.1) at the bottom of the inner edge.

8. Lidded vessel according to any of claims 1 to 7, in which the second lever (19) extends upwards to the level of the connection between the tab (17) and the lid base (12).

9. Lidded vessel according to one of claims 1 to 8, in which the tab (17) is connected to a lid edge (12.3) of the lid base (12) and is aligned vertically or is inclined outwards starting from its connection to the lid edge (12.3).

10. Lidded vessel according to one of claims 1 to 9, in which the latching edge (21) of the lower edge is a recess (20) in the tab (17).

11. Lidded vessel according to claim 10, in which the tab (17) has two lateral tab strips (17.1, 17.2) which are connected at the top to the lid base (12) and are connected at the bottom to the first lever (18) and between which the recess (20) is present, wherein the inner, upper edge of the first lever (18) is the latching edge (21).

12. Lidded vessel according to one of claims 1 to 11, in which lid (11) and vessel (2) are connected to one another via a hinge (14).

13. Lidded vessel according to claim 12, in which the hinge is a strap hinge (14) via which the vessel (2) is integrally connected to the lid (11).

14. Lidded vessel according to one of claims 12 or 13 which, in addition to the hinge (14), has a device for locking the lid (11) in its open position.

15. Lidded vessel according to one of claims 1 to 14, in which the plug (13) is hollow-cylindrical and/or in which the plug (13) has a circumferential sealing rim (13.2) on the outer circumference.

16. Lidded vessel according to any of claims 1 to 15, which is made of a polyolefin.

17. Lidded vessel according to claims 1 to 16, which is injection-moulded from plastics material.

## Revendications

1. Récipient à couvercle en matière plastique pour une utilisation en laboratoire, comprenant
- un récipient tubulaire (2) présentant un fond de récipient (5) sur le bas, une ouverture de récipient (6) sur le haut et une région d'étanchéité (7) sur la paroi intérieure en dessous de l'ouverture de récipient
- un couvercle (11) présentant un fond de couvercle (12) et un bouchon (13) faisant saillie à partir du côté intérieur du fond de couvercle, lequel peut être inséré dans une position d'étanchéité dans la région d'étanchéité (8) à travers l'ouverture de récipient (6), et
- des systèmes de verrouillage (16) pour l'encliquetage amovible du couvercle (11) avec le récipient (2), comportant
- au moins une saillie d'encliquetage (9.2) faisant saillie radialement vers l'extérieur sur le bord supérieur du récipient (2),
- au moins une languette (17) souple et élastique faisant saillie à partir du côté inférieur du fond de couvercle (12),
- un premier levier faisant saillie latéralement vers l'extérieur à partir de la languette (17), à une distance du fond de couvercle (12), sur lequel est disposé une arête d'encliquetage (21) à une distance du fond de couvercle (12), laquelle peut s'enclencher sous la saillie d'encliquetage (9.2) dans la région d'étanchéité (8) lors de l'insertion du bouchon (13), **caractérisé en ce qu'**un deuxième levier (19) fait saillie vers le haut à partir du premier levier (18) à une distance de la languette (17) lorsque le couvercle est fermé, l'arête d'encliquetage (21) pouvant être libérée de la saillie d'encliquetage (9.2) par pression depuis le côté contre le côté extérieur du deuxième levier (19).

2. Récipient à couvercle selon la revendication 1, dans lequel le deuxième levier (19) est incliné vers l'extérieur au moins sur le côté extérieur (19.1) à partir de sa liaison avec le premier levier (18).

3. Récipient à couvercle selon la revendication 1 ou 2, dans lequel le premier levier (18) s'applique avec le côté supérieur sur le bord extérieur inférieur (9.4) du côté inférieur de la saillie d'encliquetage (9.2) lors de la libération de l'arête d'encliquetage (21) par rapport à la saillie d'encliquetage (9.2), de telle façon que le premier levier (18) glisse avec son arête d'encliquetage par-dessus le bord extérieur inférieur (9.4) lors d'une pression supplémentaire contre le deuxième levier (19), jusqu'à ce que l'arête d'encliquetage (21) sorte de la saillie d'encliquetage (9.2).

4. Récipient à couvercle selon l'une des revendications 1 à 3, dans lequel le deuxième levier (19) s'applique latéralement avec son côté intérieur sur la saillie d'encliquetage (9.2) à une distance du premier levier (18), lorsque l'arête d'encliquetage (21) est encliquetée avec la saillie d'encliquetage (9.2), et le deuxième levier (19) peut pivoter autour de la saillie d'encliquetage (9.2) par pression depuis le côté contre le côté extérieur (19.1) du deuxième levier (19).

5. Récipient à couvercle selon l'une des revendications 1 à 4, dans lequel la saillie d'encliquetage (9.2) est formée sur une bride (9.1) s'étendant au moins partiellement autour de la circonférence du bord extérieur supérieur du récipient.

6. Récipient à couvercle selon l'une des revendications 1 à 5, dans lequel l'arête d'encliquetage (21) est disposée verticalement sous la fixation de la languette (17) au fond de couvercle (12) et/ou dans lequel l'arête d'encliquetage (21) encliquetée s'appuie sur une surface de la saillie d'encliquetage (9.2), laquelle est orientée tangentiellement à un rayon autour de la fixation de la languette (17) au fond de couvercle (12), ou inclinée vers le bas dans la direction vers l'extérieur des tangentes à distance du rayon.

7. Récipient à couvercle selon l'une des revendications 1 à 6, dans lequel la saillie d'encliquetage (9.2) présente un rayon (9.3) sur le bord extérieur supérieur et/ou dans lequel la languette (17) ou le premier levier (18) présente un rayon (18.1) sur le bas sur le bord intérieur.

8. Récipient à couvercle selon l'une des revendications 1 à 7, dans lequel le deuxième levier (19) s'étend vers le haut jusqu'au niveau de la fixation de la languette (17) au fond de couvercle (12).

9. Récipient à couvercle selon l'une des revendications 1 à 8, dans lequel la languette (17) est reliée à un bord de couvercle (12.3) du fond de couvercle (12) et orientée verticalement ou inclinée vers l'extérieur à partir de sa liaison avec le bord de couvercle (12.3).

10. Récipient à couvercle selon l'une des revendications 1 à 9, dans lequel l'arête d'encliquetage (21) est le bord inférieur d'un évidement (20) de la languette (17).

11. Récipient à couvercle selon la revendication 10, dans lequel la languette (17) présente deux bandes de languette latérales (17.1, 17.2) reliées au fond de couvercle (12) sur le haut et au premier levier (18) sur le bas et entre lesquelles se trouve l'évidement (20), le bord supérieur intérieur du premier levier (18) étant l'arête d'encliquetage (21).

12. Récipient à couvercle selon l'une des revendications 1 à 11, dans lequel le couvercle (11) et le récipient (2) sont reliés entre eux par une charnière (14).

13. Récipient à couvercle selon la revendication 12, dans lequel la charnière est une bande charnière (14) par laquelle le récipient (2) est relié d'un seul tenant avec le couvercle (11).

14. Récipient à couvercle selon l'une des revendications 12 ou 13, lequel présente, à côté de la charnière (14), un système pour le blocage du couvercle (11) dans sa position ouverte.

15. Récipient à couvercle selon l'une des revendications 1 à 14, dans lequel le bouchon (13) est un cylindre creux et/ou dans lequel le bouchon (13) présente un boudin d'étanchéité périphérique (13.2) sur la circonférence extérieure.

16. Récipient à couvercle selon l'une des revendications 1 à 15, lequel est constitué d'une polyoléfine.

17. Récipient à couvercle selon l'une des revendications 1 à 16, lequel est moulé par injection en matière plastique.
